# EUROPÄISCHE PATENTSCHRIFT

(11) **EP 2 412 254 B1**
(45) Veröffentlichungstag und Bekanntmachung des Hinweises auf die Patenterteilung: **21.11.2012**
(21) Anmeldenummer: 11174805.9
(22) Anmeldetag: 21.07.2011
(51) Int. Cl.: A24B 3/00, B65B 69/00, B65G 47/91, B65G 65/00

(54) **Handhabungsvorrichtung und Verfahren zum Entleeren einer Faltschachtel**
Handling device and method for emptying a folding box
Dispositif de manutention et procédé pour vider une boîte pliante

(30) Priorität: 26.07.2010 DE 102010033276
(43) Veröffentlichungstag der Anmeldung: 01.02.2012
(73) Patentinhaber: Köhl Maschinenbau AG, 6868 Wecker (LU)
(72) Erfinder: Konder, Wolfgang, 54293 Trier (DE); Felden, Mario, 54329 Konz (DE)
(74) Vertreter: Grosse, Felix Christopher

(56) Entgegenhaltungen:
- EP-A1- 1 415 921
- DE-A1- 19 650 943
- DE-A1- 19 825 425

## Beschreibung

Die Erfindung betrifft eine Handhabungsvorrichtung, insbesondere einen Faltschachtelgreifer, die einen Rahmen mit einer Rahmenöffnung aufweist, wobei der Rahmen über eine Faltschachtel stülpbar ist und an dem Rahmen eine Faltschachtelhaltevorrichtung vorgesehen ist. Die Erfindung betrifft ferner ein Verfahren zur Entleerung einer Faltschachtel mit einer solchen Handhabungsvorrichtung.

Derartige Handhabungsvorrichtungen werden bereits in der Tabakindustrie eingesetzt. Sie dienen dazu, teleskopierbare Faltschachteln gemäß der Norm C48 des Europäischen Verbands der Faltschachtelhersteller (ECMA) zu entleeren.

In Faltschachteln der Norm C48 wird Tabak in zerkleinerter und komprimierter Form transportiert. Üblicherweise wird zum Versand eine aufgefaltete Faltschachtel bereitgestellt. Auf deren Boden wird ein Papierbogen ausgelegt. Dann wird die Faltschachtel mit einem Block aus komprimiertem Tabak gefüllt. Auf den Tabakblock wird wiederum ein Papierbogen gelegt und die Deckelklappen werden zugeklappt. Um zu verhindern, dass der Tabak während des Transports aus der Faltschachtel fallen kann, wird eine Umreifung vorzugsweise in Form mehrerer Gurte um die Faltschachtel gelegt. In dieser Form ist der Tabak zum Versand bereit.

Am Produktionsort der Tabakprodukte muss die Faltschachtel entleert werden. Hierzu werden Handhabungsvorrichtungen verwendet, die in Form eines Rahmens auf eine Faltschachtel stülpbar sind. Ein solcher Rahmen weist mehrere Faltschachtelhaltevorrichtungen auf, die mit verschwenkbaren Dornen versehen sind, um diese in die Seitenwände der teleskopierbaren Faltschachtel zu stoßen. Durch die Dorne wird einerseits der Karton fixiert, andererseits wird auch eine gegenseitige Verlagerung der ineinander verschiebbaren Hälften des Kartons unterbunden. In dieser Form kann der Karton, z. B. von einem Roboter, frei bewegt werden. Üblicherweise wird ein gefüllter Karton von einer solchen Handhabungsvorrichtung ergriffen und einem Bediener zugeführt, damit dieser die Umreifung und gegebenenfalls die eingelegten Papierbögen aus der Faltschachtel entfernen kann. Dann wird der Inhalt des Kartons auf eine fahrbare Unterlage entleert und in Blockform dem weiteren Verarbeitungsprozess zugeführt. Der entleerte Karton kann dann einer Faltschachtelfaltvorrichtung und anschließend einer Stapelvorrichtung zugeführt werden.

Eine solche Handhabungsvorrichtung eignet sich insbesondere für Tabaksorten, bei denen der komprimierte Tabakblock auch nach der Entleerung des Faltkartons formstabil ist. Bei einigen besonderen Tabaksorten, insbesondere bei dem sogenannten rekonstituierten Tabak, auch als Rekon-Tabak bezeichnet, hat sich gezeigt, dass der Tabak nicht in zufriedenstellender Weise auf der fahrbaren Unterlage abgelegt werden kann, weil der Tabak eine grobe, großblättrige Konsistenz hat und dazu neigt, bereits vor dem eigentlichen Entleerungsschritt aus der Faltschachtel zu fallen.

Vor diesem Hintergrund ist es die Aufgabe der Erfindung eine Handhabungsvorrichtung und ein Verfahren zur Entleerung einer Faltschachtel mit einer solchen Handhabungsvorrichtung aufzuzeigen, durch welche wirksam verhindert wird, dass der Inhalt der Faltschachtel vor der Entleerung am gewünschten Ort aus der Faltschachtel fallen kann.

Der gegenständliche Teil der Aufgabe wird durch eine Handhabungsvorrichtung mit den Merkmalen von Patentanspruch 1 gelöst. Der verfahrensmäßige Teil der Aufgabe wird durch ein Verfahren zur Entleerung einer Faltschachtel mit einer solchen Handhabungsvorrichtung gemäß Anspruch 15 gelöst. Die Unteransprüche zeigen vorteilhafte Ausführungsformen und Weiterbildungen der Erfindung auf.

Erfindungsgemäß ist am Rahmen eine Deckelklappenzuhaltevorrichtung und/ oder eine Bodenklappenzuhaltevorrichtung zum Verhindern des Verschwenkens wenigstens einer Deckelkappe und/ oder wenigstens einer Bodenklappe der Faltschachtel aus einer zugeklappten Stellung angeordnet.

Die erfindungsgemäße Handhabungsvorrichtung hat den Vorteil, dass es mit der Deckelklappenzuhaltevorrichtung bzw. der Bodenklappenzuhaltevorrichtung möglich ist, ein vorzeitiges Aufklappen der wenigstens einen Deckelklappe und/ oder der wenigstens einen Bodenklappe der Faltschachtel zu verhindern, insbesondere wenn die Faltschachtel noch nicht über dem Entleerungsort platziert ist. Ein weiterer Vorteil ist, dass die Handhabungsvorrichtung zum Zusammenschieben der Hälften einer teleskopierbaren Faltschachtel der Norm C48 verwendet werden kann, wenn die Dorne der Faltschachtelhaltevorrichtung nicht vollständig in die Faltschachtel eingefahren sind.

Vorteilhafterweise weist die Deckelklappenzuhaltevorrichtung wenigstens einen verschwenkbaren Bügel auf. Der Bügel kann zwischen einer die Deckelklappe zuhaltenden Stellung und einer die Deckelklappe freigebenden Stellung verschwenkt werden. Somit kann die Deckelklappe nach Bedarf freigegeben werden.

Zweckmäßigerweise ist am Bügel ein Haltegriff angeordnet. Der Haltegriff kann von einem Bediener ergriffen werden, um den Bügel auf komfortable Weise zwischen seinen Endpositionen zu verschwenken.

In einer weiter bevorzugten Ausführungsform ist der Bügel pneumatisch betätigbar. Dies ermöglicht es, den Bügel ferngesteuert zu betätigen. Pneumatische Betätigungseinrichtungen sind zudem sehr reaktionsschnell und haben gegenüber hydraulischen Betätigungseinrichtungen den Vorteil, dass keine Leckagen auftreten können.

Besonders vorteilhaft ist es, wenn der Bügel an einem ersten Ende um eine Bügelschwenkachse schwenkbar ist, die parallel zu einer Hochachse des Rahmens ist. Auf diese Weise kann der Bügel in einer Ebene parallel zum Rahmen verschwenkt werden. Zudem ist es möglich, die Deckelklappe durch Betätigung des Bügels von einer geöffneten Stellung in die geschlossene Stellung zu verschwenken.

Der Bügel kann an einem zweiten Ende in einem Auflager fixierbar sein. Durch die zusätzliche Lagerung im Auflager wird der Bügel belastbarer und im Bereich der Bügelschwenkachse zudem weniger auf Biegung beansprucht.

Das Auflager kann mit einem Bügelsensor versehen sein. Somit ist feststellbar, ob sich der Bügel in einer Stellung befindet, die das Verschwenken einer Deckelklappe aus der zugeklappten Stellung verhindert.

Ferner können die Enden des Bügels an benachbarten Seitenteilen des Rahmens fixierbar sein. Diese Anordnung ermöglicht es, den Rahmen zusätzlich zu stabilisieren.

Besonders zweckmäßig ist es, wenn die Deckelklappenzuhaltevorrichtung zwei verschwenkbare Bügel aufweist, die an gegenüberliegenden Seitenteilen des Rahmens schwenkbar gelagert sind. Mithin können auch mehrere Deckelklappen, insbesondere mit zwei oder vier Deckelklappen, in der zugeklappten Stellung fixiert werden.

Gemäß einer weiteren Ausführungsform ist vorgesehen, dass die Bodenklappenzuhaltevorrichtung eine verschwenkbare Zuhaltestange aufweist. Durch die Zuhaltestange können eine oder mehrere Bodenklappen in der zugeklappten Stellung gehalten werden.

Vorzugsweise ist eine Längsachse der Zuhaltestange zu einer Längsachse eines Seitenteils des Rahmens parallel. Dies ermöglicht es, die Bodenklappe(n) mit besonders geringen Haltekräften und insbesondere ohne die Berücksichtigung von Winkelverzügen zu fixieren. In diesem Zusammenhang ist es besonders vorteilhaft, wenn die Zuhaltestange in einer Ruhestellung neben ein Seitenteil des Rahmens verschwenkbar ist. Auf diese Weise kann die Zuhaltestange platzsparend zur Seite geklappt werden, was insbesondere für den Transport und die Lagerung der Handhabungsvorrichtung sowie bei einer Benutzung der Handhabungsvorrichtung ohne Einsatz der Bodenklappenzuhaltevorrichtung von Vorteil ist.

Die Zuhaltestange kann mittels einer am Rahmen angeordneten Schwenkmechanik verschwenkbar sein, wobei die Schwenkmechanik einen Arm aufweist, wobei an einem Ende des Arms die Zuhaltestange befestigt ist und das andere Ende des Arms an einem Schlitten schwenkbar gelagert ist, wobei der Schlitten entlang eines Seitenteils des Rahmens verfahrbar ist. Dies ermöglicht es, den Schlitten besonders platzsparend am Rahmen und gegebenenfalls unter einer Verkleidung zu befestigen und trotzdem eine ausreichende Stabilität der Zuhaltestange in der Position zu gewährleisten, in der die Bodenklappe am Verschwenken aus der zugeklappten Stellung gehindert wird.

Die Schwenkmechanik kann pneumatisch betätigbar sein. Somit kann die Bodenklappenzuhaltevorrichtung aus der Ferne gesteuert werden.

Das erfinderische Verfahren weist die folgenden Verfahrensschritte auf:
- Überstülpen des Rahmens über die Faltschachtel;
- Greifen der Faltschachtel mit der Faltschachtelhaltevorrichtung;
- Verschwenken der Bodenklappenzuhaltevorrichtung und/ oder der Deckelklappenzuhaltevorrichtung in eine Zuhaltestellung;
- Bewegen des Rahmens in eine Entleerungsstellung;
- Verschwenken der Bodenzuhaltevorrichtung und/oder der Deckelzuhaltevorrichtung aus der Zuhaltestellung; und
- Entleeren der Faltschachtel.

In einer bevorzugen Weiterbildung sieht das Verfahren vor dem Bewegen des Rahmens in die Entleerungsstellung als zusätzlichen Verfahrensschritt das Entfernen einer Umreifung vor.

Die Erfindung ist nachfolgend anhand eines in den Figuren dargestellten Ausführungsbeispiels näher erläutert. Es zeigen:
- Fig. 1: den Faltschachtelgreifer in einer in eine Faltschachtel greifenden Stellung, bei der die Deckelklappenzuhaltevorrichtung in die Zuhaltestellung verschwenkt ist;
- Fig. 2: den gleichen Rahmen in einer Ansicht schräg von vorne und ohne Faltschachtel;
- Fig. 3: eine Ansicht des Faltschachtelgreifers von der rechten Seite;
- Fig. 4: eine Ansicht des Faltschachtelgreifers von vorn, wobei die Verkleidungselemente des Rahmens teilsweise entfernt sind;
- Fig. 5: eine Draufsicht auf den erfindungsgemäßen Faltschachtelgreifer; und
- Fig. 6: eine vergrößerte Darstellung eines Abschnitts des Rahmens mit daran angeordneten Faltschachtelgreifern.

Die in den Fig. 1 bis 6 gezeigte Handhabungsvorrichtung 1 in Form eines Faltschachtelgreifers weist einen über eine Faltschachtel 2 stülpbaren Rahmen 3 mit einer Rahmenöffnung 4 auf. Der Rahmen 3 umfasst eine innere Tragkonstruktion 5, an der mehrere Betätigungselemente befestigt sind. Diese Tragkonstruktion 5 wird durch verschieden geformte Verkleidungselemente 6 im normalen Betrieb verdeckt. Der Rahmen 3 ist über eine Kupplung 7 an einen nicht näher dargestellten Roboterarm anschließbar. Der Rahmen weist ferner Löcher bzw. Ausnehmungen 43 auf, die der Gewichtsreduktion dienen.

Der Rahmen 3 weist eine Faltschachtelhaltevorrichtung 8 auf. Diese umfasst jeweils zwei Faltschachtelhalter 9 pro Seitenteil des Rahmens 3. Die Faltschachtelhalter 9 weisen jeweils eine Anlageplatte 11 auf, die mittels eines Gummifederelementes 44 federn gelagert ist, wie in Fig. 6 in dem vergrößerten Abschnitt A des Rahmens 3 dargestellt. Hierdurch ist gewährleistet das die Dorne 12, bevorzugt vier Stück, die auf der Anlageplatte 11 befestigt sind, sich parallel zur Faltschachtel 2 ausrichten. Die Dornen 12 können in eine Faltschachtel 2 gestoßen werden. Die Faltschachtelhalter 9 sind jeweils durch Pneumatikzylinder 10 um Schwenkachsen SA9 verschwenkbar. Diese Schwenkachsen SA9 sind parallel zur Hochachse HA3 des Rahmens 3.

Erfindungsgemäß ist der Faltschachtelgreifer 1 mit einer Deckelklappenzuhaltevorrichtung 13 und einer Bodenklappenzuhaltevorrichtung 14 versehen, um verhindern zu können, dass eine Deckelklappe 15 und/oder eine Bodenklappe der Faltschachtel 2 aus einer zugeklappten Stellung verschwenkt.

Die Deckelklappenzuhaltevorrichtung 13 weist in dieser Ausführungsform zwei Bügel 17 auf, die um Bügelschwenkachsen SA17 verschwenkbar und an gegenüberliegenden Seitenteilen 18 des Rahmens 3 befestigt sind. Die Bügelschwenkachsen SA17 verlaufen ebenfalls parallel zu der Hochachse HA3 des Rahmens 3. Das Verschwenken wird durch am Rahmen 3 unterhalb der Verkleidung befestigte, pneumatische Zylinder bewirkt. Die Bügel 17 weisen jeweils ein U-Profil 20 auf. An jedem U-Profil 20 ist ein Haltegriff 21 angeordnet. Ferner weist jedes U-Profil 20 zur Gewichtsreduktion zwei Langlöcher 22 auf. Die der Bügelschwenkachse SA17 jeweils gegenüberliegenden Enden 23 der Bügel 17 sind in Auflagern 24 gehalten. Die Bügel 17 kommen dabei in Schlitzen 25 der Auflager 24 zur Anlage. Die Auflager 24 sind auf dem Rahmen 3 befestigt. Die Auflager 24 sind weiterhin mit Bügelsensoren versehen, die es ermöglichen festzustellen, ob sich ein Bügelende 23 im Auflager 24 befindet. Wie man insbesondere an den Figuren 1, 2 und 5 erkennen kann, sind die Enden 23, 26 eines jeden Bügels 17 an benachbarten Seitenteilen 18, 27 des Rahmens 3 fixierbar.

Die Bodenklappenzuhaltevorrichtung 14 weist eine verschwenkbare Zuhaltestange 28 auf. Die Zuhaltestange 28 kann zwischen mehreren Stellungen verschwenkt werden, wobei in den Figuren jeweils nur eine Ruhestellung RS gezeigt ist, bei der sich die Zuhaltestange 28 neben einer Faltschachtel 2 befindet. Die Zuhaltestange 28 kann außerdem in eine weitere Ruhestellung in der Rahmenebene RE und eine Zuhaltestellung quer dazu, d.h. unter die Faltschachtel 2 greifend, verfahren werden.

Die Zuhaltestange 28 ist an einem Arm 29 einer Schwenkmechanik 30 befestigt. Hierzu ist an einem Befestigungsende 31 der Zuhaltestange 28 eine Flanschplatte 32 vorgesehen. Die Flanschplatte 32 ist über vier Schrauben 33 mit einer Gegenhalteplatte 34 verschraubbar, so dass ein Ende 35 des Arms 29 zwischen der Flanschplatte 32 und der Gegenhalteplatte 34 klemmend aufnehmbar ist. Auf diese Weise wird eine besonders steife Verbindung der Zugstange 28 mit dem Arm 29 bereitgestellt, die zudem nachträglich justierbar ist. Der Arm 29 ist an seinem anderen Ende 36 schwenkbar an einem Schlitten 37 gelagert. Dieser Schlitten 37 ist durch einen Pneumatikzylinder 38 in Längsrichtung LR des vorderen Seitenteils 18 des Rahmens 3 verlagerbar. Mit dem Arm 29 ist ein Hebelarm 39 winkelversetzt gekoppelt. Der Hebelarm 39 ist über ein Gelenk 40 mit einem Gelenkarm 41 verbunden. Der Gelenkarm 41 wiederum ist an einem Lager 42, das am Rahmen 3 befestigt ist, drehbar gelagert. Der Gelenkarm 41 ist in der Länge L verstellbar. Eine solche Schwenkmechanik 30 ermöglicht es, den Winkelbereich, in dem die Zuhaltestange 28 verschwenkbar ist, nach Bedarf einzustellen.

### Bezugszeichen

- 1 -: Faltschachtelgreifer
- 2 -: Faltschachtel
- 3 -: Rahmen
- 4 -: Rahmenöffnung
- 5 -: Tragkonstruktion
- 6 -: Verkleidungselement
- 7 -: Kupplung
- 8 -: Faltschachtelhaltevorrichtung
- 9 -: Faltschachtelhalter
- 10 -: Pneumatikzylinder
- 11 -: Anlageplatte
- 12 -: Dorn
- 13 -: Deckelklappenzuhaltevorrichtung
- 14 -: Bodenklappenzuhaltevorrichtung
- 15 -: Deckelklappe
- 17 -: Bügel
- 18 -: Seitenteil
- 20 -: U-Profil
- 21 -: Haltegriff
- 22 -: Langloch
- 23-: Ende von 17
- 24 -: Auflager
- 25 -: Schlitz
- 26-: Ende von 17
- 27 -: Seitenteil
- 28 -: Zuhaltestange
- 29 -: Arm
- 30 -: Schwenkmechanik
- 31 -: Befestigungsende
- 32 -: Flanschplatte
- 33 -: Schraube
- 34 -: Gegenhalteplatte
- 35-: Ende von 29
- 36-: Ende von 29
- 37 -: Schlitten
- 38 -: Pneumatikzylinder
- 39 -: Hebelarmverzugsgelenk
- 41 -: Gelenkarm
- 42 -: Lager
- 43 -: Löcher bzw. Ausnehmungen
- 44 -: Gummifederelement

- HA3 -: Hochachse von 3
- L -: Länge von 41
- LA18 -: Längsachse von 18
- LA28 -: Längsachse von 28
- RS -: Ruhestellung
- SA17 -: Schwenkachse von 17
- SA9 -: Schwenkachse von 9
- ZS -: zugeklappte Stellung

## Patentansprüche

1. Handhabungsvorrichtung, insbesondere Faltschachtelgreifer, die einen Rahmen (3) mit einer Rahmenöffnung (4) aufweist, wobei der Rahmen (3) über eine Faltschachtel (2) stülpbar ist und an dem Rahmen (3) eine Faltschachtelhaltevorrichtung (8) vorgesehen ist, **dadurch gekennzeichnet, dass** am Rahmen (3) eine Deckelklappenzuhaltevorrichtung (13) und/ oder eine Bodenklappenzuhaltevorrichtung (14) zum Verhindern des Verschwenkens wenigstens einer Deckelklappe (15) und/ oder wenigstens einer Bodenklappe der Faltschachtel (2) aus einer zugeklappten Stellung (ZS) angeordnet ist.

2. Handhabungsvorrichtung nach Anspruch 1, **dadurch gekennzeichnet, dass** die Deckelklappenzuhaltevorrichtung (13) wenigstens einen verschwenkbaren Bügel (17) aufweist.

3. Handhabungsvorrichtung nach Anspruch 2, **dadurch gekennzeichnet, dass** an dem Bügel (17) ein Haltegriff (21) angeordnet ist.

4. Handhabungsvorrichtung nach Anspruch 2 oder 3, **dadurch gekennzeichnet, dass** der Bügel (17) pneumatisch betätigbar ist.

5. Handhabungsvorrichtung nach einem der Ansprüche 2 bis 4, **dadurch gekennzeichnet, dass** der Bügel (17) an einem ersten Ende (26) um eine Bügelschwenkachse (SA17) parallel zu einer Hochachse (HA3) des Rahmens (3) schwenkbar ist.

6. Handhabungsvorrichtung nach einem der Ansprüche 2 bis 5, **dadurch gekennzeichnet, dass** der Bügel (17) an einem zweiten Ende (23) in einem Auflager (24) fixierbar ist.

7. Handhabungsvorrichtung nach Anspruch 6, **dadurch gekennzeichnet, dass** das Auflager (24) mit einem Bügelsensor versehen ist.

8. Handhabungsvorrichtung nach einem der Ansprüche 2 bis 7, **dadurch gekennzeichnet, dass** die Enden (23, 26) des Bügels (17) an benachbarten Seitenteilen (18) des Rahmens (3) fixierbar sind.

9. Handhabungsvorrichtung nach einem der Ansprüche 2 bis 8, **dadurch gekennzeichnet, dass** die Deckelklappenzuhaltevorrichtung (13) zwei verschwenkbare Bügel (17) aufweist, die an gegenüberliegenden Seitenteilen (18) des Rahmens (3) schwenkbar gelagert sind.

10. Handhabungsvorrichtung nach einem der Ansprüche 1 bis 9, **dadurch gekennzeichnet, dass** die Bodenklappenzuhaltevorrichtung (14) eine verschwenkbare Zuhaltestange (28) aufweist.

11. Handhabungsvorrichtung nach Anspruch 10, **dadurch gekennzeichnet, dass** eine Längsachse (LA28) der Zuhaltestange (28) zur Längsachse (LA18) eines Seitenteils (18) des Rahmens (3) parallel ist.

12. Handhabungsvorrichtung nach einem der Ansprüche 10 oder 11, **dadurch gekennzeichnet**, die Zuhaltestange (28) in eine Ruhestellung neben einem der Seitenteile (27) des Rahmens (3) verschwenkbar ist.

13. Handhabungsvorrichtung nach einem der Ansprüche 10 bis 12, **dadurch gekennzeichnet, dass** die Zuhaltestange (28) mittels einer am Rahmen (3) angeordneten Schwenkmechanik (30) verschwenkbar ist, wobei die Schwenkmechanik (30) einen Arm (29) aufweist, wobei an einem Ende (35) des Arms (29) die Zuhaltestange (28) befestigt ist und das andere Ende (36) des Arms (29) an einem Schlitten (37) schwenkbar gelagert ist, wobei der Schlitten (37) entlang eines Seitenteils (18) des Rahmens (3) verfahrbar ist.

14. Handhabungsvorrichtung nach Anspruch 13, **dadurch gekennzeichnet, dass** die Schwenkmechanik (30) pneumatisch betätigbar ist.

15. Verfahren zur Entleerung einer Faltschachtel (2) mit einer Handhabungsvorrichtung (1) nach einem der Ansprüche 1 bis 14, **gekennzeichnet durch** die folgenden Verfahrensschritte:
- Überstülpen des Rahmens (3) über die Faltschachtel (2);
- Greifen der Faltschachtel (2) mit der Faltschachtelhaltevorrichtung (8);
- Verschwenken der Bodenklappenzuhaltevorrichtung (14) und/ oder der Deckelklappenzuhaltevorrichtung (13) in eine Zuhaltestellung (ZS);
- Bewegen des Rahmens (3) in eine Entleerungsstellung;
- Verschwenken der Bodenklappenzuhaltevorrichtung (14) und/ oder der Deckelklappenzuhaltevorrichtung (13) aus der Zuhaltestellung (ZS); und
- Entleeren der Faltschachtel (2).

## Claims

1. A handling device, particularly a folding box gripper, which includes a frame (3) with a frame opening (4) wherein the frame (3) maybe placed over a folding box (2) and a folding box (8) is provided on the frame (3), **characterised in that** the arranged on the frame (3) there is a device (13) for holding a cover flap closed and/or a device (14) for holding a base flap closed for preventing the pivoting of at least one cover flap (15) and/or at least one base flap of the folding box (2) out of a folded shut position (ZS).

2. A handling device as claimed in claim 1, **characterised in that** the device (13) for holding the cover flap closed includes at least one pivotable bar (17).

3. A handling device as claimed in claim 2, **characterised in that** a handle (21) is arranged on the bar (17).

4. A handling device as claimed in claim 2 or 3, **characterised in that** the bar (17) is pneumatically operable.

5. A handling device as claimed in one of claims 2 to 4, **characterised in that** the bar (17) is pivotable at a first end (26) about a bar pivotal axis (SA17) parallel to a vertical axis (HA3) of the frame (3).

6. A handling device as claimed in one claims 2 to 5, **characterised in that** the bar (17) is fixable at a second end (23) in a support (24).

7. A handling device as claimed in claim 6, **characterised in that** the support (24) is provided with a bar sensor.

8. A handling device as claimed in one of claims 2 to 7, **characterised in that** the ends (23, 26) of the bar (17) are fixable to adjacent side portions (18) of the frame (3).

9. A handling device as claimed in one claims 2 to 8, **characterised in that** the device (13) for holding the lid flap closed includes two pivotable bars (17), which are pivotably mounted on opposing side portions (18) of the frame (3).

10. A handling device as claimed in one of claims 1 to 9, **characterised in that** the device (14) for holding the base flap closed includes a pivotable retaining rod (28).

11. A handling device as claimed in claim 10, **characterised in that** a longitudinal axis (LA28) of the retaining rod (28) is parallel to the longitudinal axis (LA18) of a side portion (18) of the frame (3).

12. A handling device as claimed in one claims 10 or 11, **characterised in that** the retaining rod (28) is pivotable into a rest position adjacent (1) of the side portions (27) of the frame (3).

13. A handling device as claimed in one of claims 10 to 12, **characterised in that** the retaining rod (28) is pivotable by means of a pivotal mechanism (30) arranged on the frame (3), wherein the pivotal mechanism (30) includes an arm (29), wherein the retaining rod (28) is fastened to one end (35) of the arm (29) and the other end (36) of the arm (29) is pivotably mounted on a carriage (37), wherein the carriage (37) is movable along a side portion (18) of the frame (3).

14. A handling device as claimed in claim 13, **characterised in that** the pivotal mechanism (3) is pneumatically operable.

15. A method of emptying a folding box (2) with a handling device (1) as claimed in one of claims 1 to 14, **characterised by** the following method steps:
- placing the frame (3) over the folding box (2);
- gripping the folding box (2) with the folding box holding device (8);
- pivoting the device (14) for holding the base flap closed and/or the device (13) for holding the lid flap closed into a retaining position (ZS);
- moving the frame (3) into an emptying position;
- pivoting the device (14) for holding the base flap closed and/or the device (13) for holding the lid flap closed out of the retaining position (ZS); and
- emptying the folding box (2).

## Revendications

1. Dispositif de manutention, en particulier dispositif de préhension de boîte pliante, lequel présente un cadre (3) doté d'une ouverture de cadre (4), sachant que le cadre (3) peut être retourné sur une boîte pliante (2) et qu'un dispositif de maintien de boîte pliante (8) est prévu sur le cadre (3), **caractérisé en ce qu'**un dispositif de maintien en position fermée des volets de couvercle (13) et/ou un dispositif de maintien en position fermée des volets de fond (14) servant à empêcher le pivotement d'au moins un volet de couvercle (15) et/ou d'au moins un volet de fond de la boîte pliante (2) en dehors d'une position rabattue (ZS) sont disposés sur le cadre (3).

2. Dispositif de manutention selon la revendication 1, **caractérisé en ce que** le dispositif de maintien en position fermé des volets de couvercle (13) présente au moins un étrier (17) pouvant pivoter.

3. Dispositif de manutention selon la revendication 2, **caractérisé en ce qu'**une poignée de maintien (21) est disposée au niveau de l'étrier (17).

4. Dispositif de manutention selon la revendication 2 ou 3, **caractérisé en ce que** l'étrier (17) peut être actionné de manière pneumatique.

5. Dispositif de manutention selon l'une quelconque des revendications 2 à 4, **caractérisé en ce que** l'étrier (17) peut être pivoté au niveau d'une première extrémité (26) autour d'un axe de pivotement de l'étrier (SA17) de manière parallèle par rapport à l'axe vertical (HA3) du cadre (3).

6. Dispositif de manutention selon l'une quelconque des revendications 2 à 5, **caractérisé en ce que** l'étrier (17) peut être fixé au niveau d'une deuxième extrémité (23) dans un support (24).

7. Dispositif de manutention selon la revendication 6, **caractérisé en ce que** le support (24) est pourvu d'un détecteur d'étrier.

8. Dispositif de manutention selon l'une quelconque des revendications 2 à 7, **caractérisé en ce que** les extrémités (23, 26) de l'étrier (17) peuvent être fixées au niveau de parties latérales (18) adjacentes du cadre (3).

9. Dispositif de manutention selon l'une quelconque des revendications 2 à 8, **caractérisé en ce que** le dispositif de maintien en position fermée des volets de couvercle (13) présente deux étriers (17) pouvant pivoter, lesquels sont logés de manière à pouvoir pivoter au niveau des parties latérales (18) opposées du cadre (3).

10. Dispositif de manutention selon l'une quelconque des revendications 1 à 9, **caractérisé en ce que** le dispositif de maintien en position fermée des volets de fond (14) présente une barre de maintien en position fermée (28) pouvant pivoter.

11. Dispositif de manutention selon la revendication 10, **caractérisé en ce qu'**un axe longitudinal (LA28) de la barre de maintien en position fermée (28) est parallèle par rapport à l'axe longitudinal (LA18) d'une partie latérale (18) du cadre (3).

12. Dispositif de manutention selon l'une quelconque des revendications 10 ou 11, **caractérisé en ce que** la barre de maintien en position fermée (28) peut être pivotée dans une position de repos à côté d'une des parties latérales (27) du cadre (3).

13. Dispositif de manutention selon l'une quelconque des revendications 10 à 12, **caractérisé en ce que** la barre de maintien en position fermée (28) peut être pivotée au moyen d'une mécanique de pivotement (30) disposée sur le cadre (3), sachant que la mécanique de pivotement (30) présente un bras (29), sachant que la barre de maintien en position fermée (28) est fixée au niveau d'une extrémité (35) du bras (29) et que l'autre extrémité (36) du bras (29) est logée de manière à pouvoir pivoter sur un chariot (37), sachant que le chariot (37) peut être déplacé le long d'une partie latérale (18) du cadre (3).

14. Dispositif de manutention selon la revendication 13, **caractérisé en ce que** la mécanique de pivotement (30) peut être actionnée de manière pneumatique.

15. Procédé servant à vider une boîte pliante (2) avec un dispositif de manutention (1) selon l'une quelconque des revendications 1 à 14, **caractérisé par** les étapes de procédé suivantes consistant à :
- retourner le cadre (3) sur la boîte pliante (2) ;
- saisir la boîte pliante (2) avec le dispositif de maintien de boîte pliante (8) ;
- pivoter le dispositif de maintien en position fermée des volets de fond (14) et/ou le dispositif de maintien en position fermée des volets de couvercle (13) dans une position de maintien en position fermée (ZS) ;
- déplacer le cadre (3) dans une position de vidage ;
- pivoter le dispositif de maintien en position fermée des volets de fond (14) et/ou le dispositif de maintien en position fermée des volets de couvercle (13) en dehors de la position de maintien en position fermée (ZS) ; et
- vider la boîte pliante (2).
